# EUROPÄISCHE PATENTSCHRIFT

(11) **EP 2 682 679 B1**
(45) Veröffentlichungstag und Bekanntmachung des Hinweises auf die Patenterteilung: **30.08.2017**
(21) Anmeldenummer: 13174488.0
(22) Anmeldetag: 01.07.2013
(51) Int. Cl.: F23N 5/12

(54) **Verfahren zur Überwachung eines brenngasbetriebenen Brenners**
Method for monitoring a gas fuelled burner
Procédé de surveillance d'un brûleur à gaz combustible

(30) Priorität: 04.07.2012 DE 102012013223
(43) Veröffentlichungstag der Anmeldung: 08.01.2014
(73) Patentinhaber: Vaillant GmbH, 42859 Remscheid (DE)
(72) Erfinder: Fischbuch, Richard, 53757 Sankt Augustin (DE); Ernst, Thomas, 42853 Remscheid (DE); Menser, Sascha, 42369 Wuppertal (DE); Tomczak, Heinz-Jörg, 42327 Wuppertal (DE)
(74) Vertreter: Hocker, Thomas

(56) Entgegenhaltungen:
- EP-A1- 2 405 198
- EP-A2- 1 983 264
- EP-A2- 2 388 522
- EP-A2- 2 428 732
- EP-A2- 2 466 202
- US-B1- 6 533 574

## Beschreibung

Die Erfindung bezieht sich auf ein Verfahren zur Überwachung eines brenngasbetriebenen Brenners.

Für eine schadstoffarme Verbrennung müssen brenngasbetriebene Brenner in einem bestimmten Bereich des Brenngas-Luft-Verhältnisses betrieben werden. Zu fett oder zu mager eingestellte Brenner bilden übermäßig giftiges Kohlenmonoxid CO. Bei einem Wechsel der Gasart verändert sich bei unverändertem Geräteaufbau und unveränderter Einstellung das Brenngas-Luft-Verhältnis. Daher müssen bei einem Gasartenwechsel Veränderungen am Gerät vorgenommen werden. Unterbleibt dies, weil beispielsweise das Gerät von keinem Experten angeschlossen oder umgerüstet wird, so wirkt sich dies auf das Abgasverhalten aus.

Aus US 6 533 574 B ist ein Brenner bekannt, bei dem sowohl in der Brenngas- als auch Luftseite der anliegende Druck abgegriffen wird, um die Druckdifferenz in einem Sensor zu bestimmten. Mittels dieses Meßsignals wird das Brenngas-Luft-Verhältnis des Brenners eingestellt.

Zur schadstoffarmen Regelung eines brenngasbetriebenen Brenners werden unter anderem sogenannte Nulldruckregelungen eingesetzt, bei denen die Brenngaszuführung und die Luftzuführung derart dimensioniert sind, dass ein Volumenstrom- oder Differenzdrucksensor in einer Verbindungsleitung zwischen Brenngaszuführung und Luftzuführung keinen Volumenstrom beziehungsweise keinen Differenzdruck (Nullsignal) misst. Derartige Verfahren sind in EP 2 405 198 A1, EP 2 428 732 A und EP 2 466 202 A2 beschrieben. Weicht das Signal des Sensors vom Nullsignal ab, so wird der Luft- oder Brenngasstrom verändert, bis wieder ein Nullsignal gemessen wird. EP 2 405 198 A1 offenbart die Merkmale des Oberbegriffs von Anspruch 1. Bei einem Gasartenwechsel muss das System neu justiert werden, da ansonsten beim Nullsignal ein nicht angestrebtes Brenngas-Luft-Verhältnis vorliegt.

Der Erfindung liegt die Aufgabe zugrunde, eine falsche Geräteeinstellung zu erkennen.

Dies wird erfindungsgemäß dadurch erreicht, dass bei einem brenngasbetriebenen Brenner mit Nulldruckregelung sowie einem Ionisationsstromsensor das Brenngas-Luft-Verhältnis verändert wird bis ein Volumenstrom- oder Differenzdrucksensor keine Durchströmung misst. In diesem Betriebszustand werden Betriebsparameter erfasst. Ausgehend hiervon wird das Brenngas-Luft-Verhältnis definiert abgemagert bis das mittels Ionisationsstromsensor gemessene Signal einen vorgegebenen Grenzwert über- oder unterschreitet. Auch in diesem Betriebszustand werden Betriebsparameter erfasst. Bestimmte Betriebsparameter werden miteinander ins Verhältnis gesetzt und mit einem vorgegebenen Verhältnisbereich verglichen; liegt dieses Verhältnis im vorgegebenen Verhältnisbereich, so wird auf einen ordnungsgemäßen Betriebszustand geschlussfolgert. Andernfalls liegt ein Einstellungsfehler vor und ein Fehlersignal wird ausgegeben.

Vorteilhafte Ausgestaltungen ergeben sich mittels der Merkmale der abhängigen Ansprüche. So kann der Brenner bei einem erkannten Einstellungsfehler abgeschaltet werden.

Das Abmagern des Brenngas-Luft-Verhältnisses kann dadurch erreicht werden, dass die Drehzahl des Gebläses erhöht wird, während zum Anfetten die Drehzahl reduziert wird. Alternativ oder auch ergänzend kann zum Abmagern des Brenngas-Luft-Verhältnisses ein Ventil in der Brenngasleitung kontinuierlich geschlossen werden und zum Anfetten dieses Ventil kontinuierlich geöffnet werden.

Die Erfindung wird nun anhand der Figuren detailliert erläutert. Hierbei zeigen
Figur 1 den Aufbau einer brennstoffbetriebenen Brenners mit Nulldruckregelung
Figur 2 den Verlauf der Kohlenmonoxidemissionen, des Ionisationssignals und des Differenzdrucksensors über die Luftzahl

Figur 1 zeigt schematisch eine Wärmezelle eines Heizgerätes. Ein Gebläse 7 bewirkt einen Luftstrom durch eine Verbrennungsluftleitung 14 zu einem Brenner 9. In die Verbrennungsluftleitung 14 mündet stromab einer Drosselstelle 12 eine Brenngasleitung 2 mit einer Gasblende 5, in der sich eine elektronisch verstellbare Drossel 1 befindet. Ein Massenstromsensor 4 ist zwischen der Brenngasleitung 2 und der Verbrennungsluftleitung 14 stromauf der Drosselstelle 12 in einer Messleitung 3 angeordnet. Ein Ionisationsstromsensor 11 ist in unmittelbarer Nähe des Brenners 9 angeordnet. Eine Regelung 13 ist mit den elektronischen Komponenten verbunden.

Die Brenngasmenge wird über die elektronisch verstellbare Drossel 1 eingestellt und über eine Gasblende 5 dem Luftstrom beigemischt und zwar genau soviel, dass in dem Massenstromsensor 4 gerade kein Massenstrom detektiert wird (Nulldruckbedingung).

Nach dem erfolgter Geräteinstallation und Erstinbetriebnahme oder nach Geräteumbau bei Gasartenwechsel kann der Installateur ein Prüfprogramm starten, welches den Gegenstand der vorliegenden Erfindung darstellt. Das Prüfprogramm funktioniert wie folgt (siehe Abbildung 1):
Ein Gasstrom wird über die Brenngasleitung 2 mit der elektronisch verstellbaren Drossel 1 und die Gasblende 5 einem Luftstrom in der Verbrennungsluftleitung 14 stromab der Drosselstelle 12 in einer Mischzone 6 beigemischt. Das hierdurch entstehende Gas-Luft-Gemsich wird über das Gebläse 7 zum Brenner 9 gefördert und tritt an der Oberfläche dieses Brenners 9 radial aus. Über eine Zündelektrode wird das austretende Gemisch gezündet. Mittels der Ionisationsstromsensor 11 wird das Vorhandensein einer Flamme erkannt. Dies erfolgt in der Form, dass der Ionisationsstrom, der über das Anlegen einer elektrischen Spannung durch die Flamme über den Brenner läuft, gemessen und ausgewertet wird.

Liegt eine Flamme vor, so wird das Prüfprogramm gestartet.

Bei einem alternativen, nicht erfindungsgemäßen Verfahren wird der Öffnungsgrad der elektronisch verstellbaren Drossel 1 konstant gehalten. Die Luftmenge wird durch Drehzahlerhöhung des Gebläses 7 stetig erhöht und gleichzeitig das Ionisationssignal für die Flammenerkennung über den Ionisationsstromsensor 11 überprüft. Durch die mit der Drehzahlerhöhung des Gebläses verbundene Erhöhung der Luftzahl wird die Flamme tendenziell zum Abheben bewegt. Kommt die Flamme in den Bereich des Abhebens erhöht sich der Flammenwiderstand stark was sich direkt im Ionisationssignal niederschlägt. Die Tendenz zum Abheben der Flamme wird über den Ionisationsstrom erfasst.

Das gerätespezifische Abheben der Flammen wird erfahrungsgemäß bei einer Luftzahl von Lambda ∼ 1,7 detektiert. Bei dieser Luftzahl wird entweder eine vorgegebene Grenzionisationsspannung U_{Grenz} oder ein vorgegebene Grenzionisationsstrom I_{Grenz} erfasst. In diesem Arbeitspunkt wird die aktuelle Drehzahl n_{Grenz} gespeichert. Diese Drehzahl n_{Grenz} wird mit ausgelegten Faktoren multipliziert, um Arbeitspunkte mit verschiedenen Luftzahlen anzufahren. So werden ausgehen von Lambda 1,7 die Arbeitspunkte λ_{Test1} und danach λ_{Test2} angefahren, wobei λ_{Test1} kleiner als die Sollluftzahl und λ_{Test2} Größer als die Sollluftzahl ist. In Figur 2 beträgt die Sollluftzahl 1,25. Nach Einstellen der gewünschten Drehzahl für λ_{Test1} und λ_{Test2} wird der aktuelle Wert des Massenstromsensors 4 geprüft. Zeigt der Massenstromsensor 4 einen Gasdurchfluss in Richtung Verbrennungsluftleitung 14 an, so ist dies mit einem Gasüberschuss gegenüber Soll gleichzusetzen. Figur 2 zeigt die Druckdifferenz Δp am Massenstromsensors 4. Die Druckdifferenz Δp ist äquivalent zum Massenstrom.

Ist das System korrekt justiert, so muss bei λ_{Test1} ein Massenstrom durch den Massenstromsensor 4 in Richtung Verbrennungsluftleitung 14 vorliegen, während bei λ_{Test2} ein Massenstrom durch den Massenstromsensor 4 in Richtung Brenngasleitung 2 vorliegen muss.

Wird mittels den erfindungsgemäßen Verfahrens festgestellt, dass bei λ_{Test1} kein Massenstrom durch den Massenstromsensor 4 in Richtung Verbrennungsluftleitung 14 vorliegt und / oder bei λ_{Test2} kein Massenstrom durch den Massenstromsensor 4 in Richtung Brenngasleitung 2 vorliegt, so muss der Brenngas-Luft-Verbund verstimmt sein. Demzufolge liegt bei der mutmaßlichen Solleinstelllung ein falsches Gas-Luftverhältnis vor, was hohe Kohlenmonoxid-Emission (CO) zur Folge hätte. Das erfindungsgemäße Prüfprogramm würde in diesem Fall einen Fehler auslösen - das Heizgerät würde gestoppt werden. Das Prüfprogramm löst in diesem Fall einen Fehler aus und das Heizgerät wird gestoppt. Zeigt das Massenstromsignal bei beiden Arbeitspunkten für eine gute Verbrennung plausible Ergebnisse (Durchfluss jeweils in erwarteter Richtung), so wird das Prüfprogramm erfolgreich beendet und der normale Gerätebetrieb frei gegeben.

Ein sicherer Gerätebetrieb kann über einen Massenstromsensor-Check an gerätespezifischen Betriebspunkten gewährleistet werden. Zudem ist es möglich, nicht nur die beiden CO-kritischen Punkte zu testen, sondern zudem noch 2 weitere Punkte, die den Übergang vom "inneren" zum "äusseren" Brennerbetriebsfeld charakterisieren. So kann nicht nur der sichere Betrieb geprüft werden, sondern es kann auch ein Hinweis über das Gerätedisplay ausgegeben werden, das auf einen Betrieb hinweist, der eventuell zu störenden Geräuschen über thermoakustische Phänomene führen könnte.

Erfindungsgemäß wird das Brenngas-Luft-Verhältnis verändert, bis der Volumenstrom- oder Differenzdrucksensor 4 keine Durchströmung misst. Das System ist dann mutmaßlich korrekt eingestellt; idealerweise auf eine Luftzahl um 1,25. In diesem Betriebszustand wird die Drehzahl n_{Start} (z.B. 2000 U/min) des Gebläses 7 erfasst und gespeichert. Ausgehend hiervon wird dann das Brenngas-Luft-Verhältnis definiert durch Erhöhung der Drehzahl des Gebläses 7 abgemagert, bis das mittels Ionisationsstromsensor 11 gemessene Signal einen vorgegebenen Grenzwert über- oder unterschreitet, welcher für ein drohendes Abheben bei einer Luftzahl von 1,7 charakteristisch ist. Nun wird die dazugehörige Drehzahl n_{Abheben} (z.B. 3000 U/min) des Gebläses 7 erfasst. War das System anfangs korrekt justiert, so muss sich nun die Drehzahl des Gebläses definiert erhöht haben. Das Verhältnis der Drehzahl n_{Abheben} zur Drehzahl n_{Start} des Gebläses 7 wird gebildet. In dem Fall, in dem sich das Verhältnis n_{Ab-heben} / n_{Start} in einem vorgegebenen Verhältnisbereich (z.B. 1,45 bis 1,55) befindet, wird auf einen ordnungsgemäßen Betriebszustand geschlussfolgert. Befindet sich das Verhältnis n_{Ab-heben} / n_{Start} außerhalb des vorgegebenen Verhältnisbereichs, so wird auf einen Einstellungsfehler geschlussfolgert und ein Fehlersignal ausgegeben.

Der gleiche Effekt wird erzielt, wenn statt die Luftmenge über das Gebläse bei konstantem Gasstrom die Gasmenge über den Öffnungsquerschnitt der elektronisch verstellbaren Drossel 1 verändert wird und die Gebläsedrehzahl konstant gehalten wird. Hier werden dann beispielsweise bei einem Schrittmotor die Schrittpositionen z_{Start} bei mutmaßlich Solluftzahl sowie z_{Abheben} beim drohenden Abheben erfasst.

## Patentansprüche

1. Verfahren zur Überwachung eines brenngasbetriebenen Brenners (9) mit einer Brenngasleitung (2), einer Verbrennungsluftleitung (14), einem Gebläse (7), einem Volumenstrom- oder Differenzdrucksensor (4) zwischen der Brenngasleitung (2) und der Verbrennungsluftleitung (14), sowie einem Ionisationsstromsensor (11), welcher in unmittelbarer Nähe des Brenners (9) angeordnet ist, **dadurch gekennzeichnet, dass**
das Brenngas-Luft-Verhältnis verändert wird bis der Volumenstrom- oder Differenzdrucksensor (4) keine Durchströmung misst,
in diesem Betriebszustand die Drehzahl n_{Start} des Gebläses (7) und / oder die Stellung z_{Start} der elektronisch verstellbaren Drossel (1) erfasst wird,
dann ausgehend hiervon das Brenngas-Luft-Verhältnis definiert durch Erhöhung der Drehzahl des Gebläses (7) oder Verschließen der elektronisch verstellbaren Drossel (1) abgemagert wird bis das mittels Ionisationsstromsensor (11) gemessene Signal einen vorgegebenen Grenzwert über- oder unterschreitet,
hierbei die Drehzahl n_{Abheben} des Gebläses (7) und / oder die Stellung z_{Abheben} der elektronisch verstellbaren Drossel (1) erfasst wird,
das Verhältnis der Drehzahl n_{Abheben} zur Drehzahl n_{Start} des Gebläses (7) und / oder der Stellungen z_{Start} zu z_{Abheben} der elektronisch verstellbaren Drossel (1) gebildet wird, und in dem Fall, in dem sich das Verhältnis n_{Abheben} / n_{Start} und / oder z_{Start} / z_{Abheben} in einem vorgegebenen Verhältnisbereich befindet auf einen ordnungsgemäßen Betriebszustand geschlussfolgert wird,
während in dem Fall, in dem sich das Verhältnis n_{Abheben} / n_{Start} und / oder z_{Start} / z_{Abhe-ben} außerhalb des vorgegebenen Verhältnisbereichs befindet auf einen Einstellungsfehler geschlussfolgert wird und ein Fehlersignal ausgegeben wird.

2. Verfahren zur Überwachung eines brenngasbetriebenen Brenners (9) nach Anspruch 1, **dadurch gekennzeichnet, dass** der Brenner (9) bei einem erkannten Einstellungsfehler abgeschaltet wird.

3. Verfahren zur Überwachung eines brenngasbetriebenen Brenners (9) nach Anspruch 1 oder 2, **dadurch gekennzeichnet, dass** zum Abmagern des Brenngas-Luft-Verhältnisses die Drehzahl des Gebläses (7) erhöht wird und zum Anfetten des Brenngas-Luft-Verhältnisses die Drehzahl des Gebläses (7) reduziert wird.

4. Verfahren zur Überwachung eines brenngasbetriebenen Brenners (9) nach einem der Ansprüche 1 bis 3, **dadurch gekennzeichnet, dass** zum Abmagern des Brenngas-Luft-Verhältnisses ein Ventil (1) in der Brenngasleitung (2) teilweise geschlossen wird und zum Anfetten des Brenngas-Luft-Verhältnisses dieses Ventil (2) in der Brenngasleitung (2) teilweise geöffnet wird.

## Claims

1. Method for monitoring a fuel gas operated burner (9) with a fuel gas pipe (2), a combustion air pipe (14), a fan (7), a volume flow sensor or differential pressure sensor (4) between the fuel gas pipe (2) and the combustion air pipe (14), and an ionisation current sensor (11) arranged in close proximity to the burner (9), **characterized in that**
the fuel gas-air ratio is adjusted until the volume flow sensor or differential pressure sensor (4) does not measure a flow,
in this operating state, the speed n_{Start} of the fan (7) and/or the position z_{Start} of the electronically adjustable choke (1) is detected,
then, based thereon, the fuel gas-air ratio is reduced in a defined manner by increasing the speed of the fan (7) or closing the electronically adjustable choke (1) until the signal measured by means of the ionisation current sensor (11) exceeds or is below a predetermined threshold value,
hereat the speed n_{Abheben} of the fan (7) and/or the position z_{Abheben} of the electronically adjustable choke (1) is detected,
the ratio of the speed n_{Abheben} and the speed n_{Start} of the fan (7) and/or the positions z_{Start} and z_{Abheben} of the electronically adjustable choke (1) is calculated, and in the event that the ratio n_{Abheben}/n_{Start} and/or z_{Start}/z_{Abheben} lies in a predetermined ratio range, an acceptable operating state is concluded,
while in the event that the ratio n_{Abheben}/n_{Start} and/or z_{Start}/z_{Abheben} lies outside the predetermined ratio range, a setting error is concluded and an error signal is outputted.

2. Method for monitoring a fuel gas operated burner (9) according to claim 1, **characterized in that** the burner (9) is switched off if a setting error has been detected.

3. Method for monitoring a fuel gas operated burner (9) according to claim 1 or 2, **characterized in that** for reducing the fuel gas-air ratio the speed of the fan (7) is increased and for enriching the fuel gas-air ratio the speed of the fan (7) is reduced.

4. Method for monitoring a fuel gas operated burner (9) according to any of claims 1 to 3, **characterized in that** for reducing the fuel gas-air ratio a valve (1) in the fuel gas pipe (2) is partly closed and for enriching the fuel gas-air ratio the same valve (2) in the fuel gas pipe (2) is partly opened.

## Revendications

1. Procédé pour surveiller un brûleur (9) fonctionnant avec un gaz combustible et comportant une conduite de gaz combustible (2), une conduite d'air de combustion (14), un ventilateur (7), un capteur de débit volumique ou de pression différentielle (4) entre la conduite de gaz combustible (2) et la conduite d'air de combustion (14) ainsi qu'un capteur de courant d'ionisation (11) qui est agencé à proximité immédiate du brûleur (9),
**caractérisé en ce que**
le rapport gaz combustible - air est modifié jusqu'à ce que le capteur de débit volumique ou de pression différentielle (4) ne mesure aucun passage de flux,
dans cet état de fonctionnement, la vitesse de rotation n_{Start} du ventilateur (7) et/ou la position z_{Start} de la vanne papillon (1) réglable électroniquement sont détectées,
ensuite, à partir de là, le rapport gaz combustible - air est appauvri de manière définie par augmentation de la vitesse de rotation du ventilateur (7) ou par fermeture de la vanne papillon (1) réglable électroniquement jusqu'à ce que le signal mesuré au moyen de capteurs de courant d'ionisation (11) devienne supérieur ou inférieur à une valeur limite prédéterminée,
la vitesse de rotation n_{Abheben} du ventilateur (7) et/ou la position z_{Abheben} de la vanne papillon (1) réglable électroniquement sont alors détectées,
le rapport de la vitesse de rotation n_{Abheben} à la vitesse de rotation n_{Start} du ventilateur (7) et/ou des positions z_{Start} à z_{Abheben} de la vanne papillon (1) réglable électroniquement est formé,
et, dans le cas dans lequel le rapport n_{Abheben}/n_{Start} et/ou z_{Start}/z_{Abheben} se situe dans une plage de rapport prédéterminée, on en déduit un état de fonctionnement normal,
dans le cas dans lequel le rapport n_{Abheben}/n_{Start} et/ou z_{Start}/z_{Abheben} se situe en dehors de la plage de rapport prédéterminée, on en déduit une erreur de réglage et on délivre un signal d'erreur.

2. Procédé pour surveiller un brûleur (9) fonctionnant avec un gaz combustible selon la revendication 1, **caractérisé en ce que** le brûleur (9) est arrêté si une erreur de réglage est détectée.

3. Procédé pour surveiller un brûleur (9) fonctionnant avec un gaz combustible selon la revendication 1 ou 2, **caractérisé en ce que**, pour appauvrir le rapport gaz combustible - air, on augmente la vitesse de rotation du ventilateur (7) et, pour enrichir le rapport gaz combustible - air, on réduit la vitesse de rotation du ventilateur (7).

4. Procédé pour surveiller un brûleur (9) fonctionnant avec un gaz combustible selon l'une des revendications 1 à 3, **caractérisé en ce que**, pour appauvrir le rapport gaz combustible - air, on ferme partiellement une vanne (1) dans la conduite de gaz combustible (2) et, pour enrichir le rapport gaz combustible - air, on ouvre partiellement cette vanne (2) dans la conduite de gaz combustible (2).
